# EUROPÄISCHE PATENTSCHRIFT

(11) **EP 4 119 006 B1**
(45) Veröffentlichungstag und Bekanntmachung des Hinweises auf die Patenterteilung: **28.08.2024**
(21) Anmeldenummer: 22183920.2
(22) Anmeldetag: 08.07.2022
(51) Int. Cl.: A47B 95/00

(54) **SCHRANKKORPUS**
CABINET BODY
CORPS D'ARMOIRE

(30) Priorität: 13.07.2021 DE 202021103742 U
(43) Veröffentlichungstag der Anmeldung: 18.01.2023
(73) Patentinhaber: Häfele SE & Co KG, 72202 Nagold (DE)
(72) Erfinder: NAGY, Raphael, 72227 Egenhausen (DE); STAUSS, Freimut, 51647 Gummersbach (DE)
(74) Vertreter: Kohler Schmid Möbus Patentanwälte

(56) Entgegenhaltungen:
- WO-A1-2014/033358
- WO-A1-2018/031868
- US-A- 4 329 003
- US-A- 5 495 954
- US-A1- 2008 036 342

## Beschreibung

Die Erfindung betrifft ein an einer Wand befestigten Schrankkorpus.

Die Erfindung beruht auf der Idee, Material einzusparen und die Montage von Korpussen, vorzugsweise in der Massenherstellung, zu vereinfachen. Es soll ein universell einsetzbares Modulbausystem zum Erstellen von möglichst vielen unterschiedlichen Schrankkorpusvarianten angegeben werden. In der Hauptsache sollen die Einzelteile des Modulbausystems ein minimales Transportvolumen ermöglichen.

Diese Aufgabe wird erfindungsgemäß durch ein Schrankkorpus gemäß Anspruch 1 gelöst.

Das gesamte Modulbausystem ist auf einer flexiblen Produktion und Logik aufgebaut. Dadurch kann es in Größe und Anordnung schnell verändert werden und schafft somit neben dem Einsatz in der Küche auch die Möglichkeit, den Schrankkorpus auch in anderen Bereichen wie Bad oder Wohnmöbeln zu verwenden. Das Modulbausystem ermöglicht somit Endlosmontage. Das Modulbausystem ist durch seine Vereinfachung, Reduktion der Bauteile und das Material (Metall) sehr nachhaltig und reduziert zudem den Montageaufwand. Gleichzeitig wird das Transportvolumen um ca. 70% und der Trageaufwand im Gebäude um ca. 40 % reduziert. Das System ist so aufgebaut, das es den Standardbreiten von elektronischen Einbaugeräten entspricht, und ist daher kompatibel mit Elektrogeräten. Das System verfügt über verschiedene Ausgänge, um das Verkabeln von z.B. Beleuchtung oder Schließsystemen zu vereinfachen.

Die Traversen können an den Korpusseitenwänden unmittelbar, insbesondere werkzeuglos durch eine kraft- und formschlüssige Verbindung, befestigbar sein oder mittels separaten Befestigungselementen, die z.B. durch Löcher der Korpusseitenwände hindurchgreifen, befestigbar, insbesondere verschraubbar sein. Die Traversen können unten und oben flachliegend und an der vorderen oberen Ecke hochkant angebracht werden. Durch ein Lochraster im unteren hinteren Teil der Korpusseitenwand entstehen zwei Positionen zum Anbringen der Traverse. Dies ist hilfreich für verschiedene Anschlüsse/Verrohrung/Verkabelung (Wasser/Strom) und erleichtert die Strom Verkabelung sowie die Verlegung sanitärer Anschlüsse. Vorzugsweise sind die Korpusseitenwände jeweils als ein insbesondere mehrteilig zusammengesetzter Metallrahmen mit zwei horizontalen Rahmenholmen, mit zwei vertikalen Rahmenholmen und mit mindestens einer Rahmenöffnung ausgebildet. Die einzelnen Rahmenteile sind vorteilhaft durch ein ausgeklügeltes Verfahren nur gebogen, gesteckt und genietet, um miteinander verbunden zu werden. Alternativ können die einzelnen Rahmenteile auch miteinander verschweißt sein. Optional können die Korpusseitenwände auch noch mindestens einen vertikalen Mittelholm und/oder mindestens einen horizontalen Querholm aufweisen.

Besonders bevorzugt umfasst das Modulbausystem mehrere insbesondere baugleiche Unterschrank-Korpusseitenwände und/oder mehrere insbesondere baugleiche Hochschrank-Korpusseitenwände und/oder mehrere insbesondere baugleiche Hängeschrank-Korpusseitenwände. Vorteilhaft können die Unterschrank-Korpusseitenwände mindestens einen vertikalen Mittelholm und die Hochschrank-Korpusseitenwände mindestens einen vertikalen Mittelholm und/oder einen horizontalen Querholm aufweisen. Die Metallrahmen der Hängeschrank-Korpusseitenwände haben bevorzugt eine geringere Tiefe als die Metallrahmen der Hochschrank-Korpusseitenwände, und die Metallrahmen der Hochschrank-Korpusseitenwände haben einen auf der geringeren Tiefe angeordneten vertikalen Mittelholm.

Statt mehrteilig zusammengesetzt können die Korpusseitenwände alternativ auch durch ein einstückiges Blech mit mindestens einer Wandöffnung gebildet sein.

Vorzugsweise weisen die Korpusseitenwände beidseitig jeweils mindestens zwei vertikale Reihen von Löchern zur Befestigung von Traversen oder von Funktionselementen (z.B. Fachböden, Auszugsführungen für Schubladen, Montageplatten für Drehtüren oder Klappenbeschläge etc.) auf.

Die Tiefe der Traversen für die Unterschrank- oder Hochschrank-Korpusseitenwände aus Gewichtsgründen vorteilhaft höchstens 50%, bevorzugt höchstens 25%, der Tiefe der zugehörigen Korpusseitenwände. Die Tiefe der Traversen für die Hängeschrank-Korpusseitenwände entspricht hingegen bevorzugt der Tiefe der Hängeschrank-Korpusseitenwänden, so dass diese Traversen gleichzeitig den Boden und Oberboden des Hängeschranks ausbilden.

Das Modulbausystem umfasst optional auch noch mehrere insbesondere höhenverstellbare Stellfüße zur Befestigung jeweils unterseitig an den Traversen oder unterseitig an den Korpusseitenwänden sowie mehrere Seitenblenden zur innen- oder außenseitigen Verkleidung von Korpusseitenwänden, insbesondere zum Verschließen von Rahmen- oder Wandöffnungen der Korpusseitenwände.

Die Erfindung betriff ein an einer Wand befestigten Schrankkorpus, der aus mehreren Korpusseitenwänden, mindestens einer Montageschiene, insbesondere Profilschiene, und mehreren Traversen des oben beschriebenen Modulbausystems zusammengebaut ist. Die Montageschiene ist an der Wand horizontal mit dem freien Schienenabschnitt nach oben befestigbar, und mehrere vertikale Korpusseitenwände mit ihren nach unten offenen Einhängeaussparungen sind in den freien Schienenabschnitt der Montageschiene eingehängt. Zwischen zwei Korpusseitenwänden ist oben und unten jeweils mindestens eine Traverse befestigt.

Über die Montageschiene werden das Ausrichten und somit die Montage vereinfacht und die Montagezeit verkürzt. Die Justierung der Korpusseitenwände zur Wand kann über eine Justierschraube der Korpusseitenwand stattfinden und nicht notwendigerweise über untere Stellfüße.

Die Traversen können an den Korpusseitenwänden unmittelbar, insbesondere werkzeuglos (z.B. Zapfen/Langloch-Verbindung), befestigt oder mittels Befestigungselementen befestigt, insbesondere verschraubt sein.

In einer bevorzugte Variante bildet eine Hochschrank-Korpusseitenwand gleichzeitig eine Unterschrank- und/oder Hängeschrank-Korpuswand aus, d.h., an jeder mittleren Korpusseitenwand sind beidseitig Traversen befestigt. In einer anderen bevorzugte Variante sind eine Hochschrank-Korpusseitenwand einerseits und eine Unterschrank- oder Hängeschrank-Korpuswand andererseits benachbart nebeneinander angeordnet, d.h., die Unter-, Hoch- und Hängeschränke teilen sich keine Korpusseitenwand, sondern bilden jeweils einen eigenen Schrankkorpus aus.

Die Korpusseitenwände sind hängend an der Profilschiene gehalten und stehen zusätzlich jeweils mit mindestens einem Stellfuß, welcher unterseitig an einer bodenseitigen Traverse oder unterseitig an den Korpusseitenwänden befestigt ist, auf dem Boden auf.

Je nach Anforderung sind eine oder mehrere Korpusseitenwände innen und/oder außenseitig mit Seitenblenden verkleidet; bei Unter-, Hoch- und Hängeschränken können optional Rückwände vorhanden sein.

Weitere Vorteile der in den Patentansprüchen definierten Erfindung ergeben sich aus der Beschreibung, den Ansprüchen und der Zeichnung.

Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: die wesentlichen Einzelteile eines Modulbausystems für einen erfindungsgemäßen Küchen-Schrankkorpus;
- Fig. 2: einen ersten erfindungsgemäßen Küchen-Schrankkorpus in einer perspektivischen Vorderansicht ohne Seitenblenden;
- Fig. 3: einen zweiten erfindungsgemäßen Küchen-Schrankkorpus in einer perspektivischen Vorderansicht ohne Seitenblenden; und
- Fign. 4a-4d: einen dritten erfindungsgemäßen Küchen-Schrankkorpus in einer perspektivischen Vorderansicht ohne außenseitige Seitenblenden (Fig. 4a), in zwei unterschiedlichen, perspektivischen Rückansichten mit außenseitigen Seitenblenden (Fign. 4b, 4c) und in einer perspektivischen Vorderansicht mit außenseitigen Seitenblenden und mit vorderseitigen Frontblenden (Fig. 4d).

Das in **Fig. 1** gezeigte Modulbausystem **1** dient zum Erstellen eines Schrankkorpus **2** (Fign. 2-4) für Küchen in Endlosbauweise.

Das Modulbausystem 1 umfasst folgende Einzelteile:
- mehrere rechteckige (vertikale) Korpusseitenwände **3a, 3b, 3c** aus Metall, hier lediglich beispielhaft mehrere baugleiche Unterschrank-Korpusseitenwände 3a, mehrere baugleiche Hochschrank-Korpusseitenwände 3b und mehrere baugleiche Hängeschrank-Korpusseitenwände, die jeweils oben an ihrer Rückseite eine nach unten offene Einhängeaussparung **4** und beidseitig jeweils zwei parallele vertikale Reihen von Löchern **5** aufweisen;
- mindestens eine Montageschiene, hier in Form einer Profilschiene **6,** aus Metall zur horizontalen Befestigung an einer Wand, die einen ersten Profilabschnitt **6a** zur Anlage und Befestigung an der Wand und einen parallelbeabstandet zum ersten Profilabschnitt 6a verlaufenden freien Profilabschnitt **6b** zum Einhängen der Einhängeaussparungen 4 von Korpusseitenwänden 3a, 3b, 3c aufweist; und
- mehrere erste und zweite Traversen **7a, 7b** aus Metall zur Befestigung jeweils zwischen zwei Korpusseitenwänden 3a, 3b, 3c mittels Befestigungselementen, hier lediglich beispielhaft in Form von Schrauben, die durch Löcher der Korpusseitenwände 3a, 3b, 3c hindurchgreifen und mit den Traversen 7 verschraubt sind.

Die Hochschrank-Korpusseitenwände 3b haben an ihrer Rückseite entweder, wie in Fig. 1 gezeigt, unterhalb der (oberen) Einhängeaussparung 4 eine weitere nach unten offene, untere Einhängeaussparung 4 oder alternativ eine rückseitig offene Aussparung. Die Profilschiene 6 wird auf Kundenwunsch angepasst und kann mit Markierungen für die Montage versehen werden. Diese helfen bei der Montage für die Positionierung der Korpusseitenwände 3a, 3b, 3c.

Die Korpusseitenwände 3a, 3b, 3c können beispielsweise jeweils ein einstückiges Blechteil mit mindestens einer Wandöffnung sein. Wie im Ausführungsbeispiel gezeigt, sind die Korpusseitenwände 3a, 3b, 3c aber bevorzugt jeweils als ein mehrteilig zusammengesetzter Metallrahmen mit zwei horizontalen Rahmenholmen **9,** mit zwei vertikalen Rahmenholmen **10** und mit mindestens einer Rahmenöffnung **11** ausgebildet. Die Unterschrank-Korpusseitenwände 3a können zusätzlich einen vertikalen Mittelholm **12** und die Hochschrank-Korpusseitenwände 3b zusätzlich zwei horizontale Querholme 20 und jeweils einen vertikalen Mittelholm 12 zwischen einem horizontalen Rahmenholm 9 und einem horizontalen Querholm 20 aufweisen. Die Metallrahmen der Hängeschrank-Korpusseitenwände 3c haben eine geringere Tiefe als die Metallrahmen der Hochschrank-Korpusseitenwände 3b, deren vertikaler Mittelholm 12 auf der geringeren Tiefe angeordnet ist.

Die beiden vertikalen Rahmenholme 10 und, sofern vorhanden, auch der vertikale Mittelholm 12 weisen beidseitig jeweils eine vertikale Reihe von Löchern 5 zur Befestigung von Funktionselementen (z.B. Fachböden, Schubladen-Auszugsführungen, etc.) auf.

Die Traversen 7a, 7b sind als nach oben offene Quader mit einem rechteckigen Boden und mit vier Seitenwänden ausgebildet und durch ein abgekantetes Blech gebildet. Die ersten Traversen 7a haben eine Tiefe von z.B. etwa 20% der Tiefe der Unterschrank- und Hochschrank-Korpusseitenwände 3a, 3b und die zweiten Traversen 7b eine Tiefe, die der Tiefe der Hängeschrank-Korpusseitenwänden 3c entspricht.

Das Modulbausystem 1 umfasst weiterhin noch mehrere höhenverstellbare Stellfüße **13** zur Befestigung jeweils unterseitig an den ersten Traversen 7a oder an den vorderen unteren Ecken der Korpusseitenwände 3a, 3b.

**Fig. 2** zeigt einen aus mehreren (hier fünf) Unterschrank-Korpusseitenwänden 3a, einer Profilschiene 6 und mehreren ersten Traversen 7a des Modulbausystems 1 zusammengebauten Küchen-Schrankkorpus 2 in Form eines vierspaltigen Unterschrankkorpus. Für den Zusammenbau des Unterschrankkorpus 2 sind folgende Montageschritte erforderlich:
- Die Profilschiene 6 wird an der Wand horizontal und mit dem freien Profilabschnitt 6b nach oben befestigt.
- Die vertikalen Unterschrank-Korpusseitenwände 3a werden mit ihren Einhängeaussparungen 4 in den freien Profilabschnitt 6b der Profilschiene 6 eingehängt und mittels einer Schraube **8,** welche die Profilschiene 6 untergreift, gegen Aushängen gesichert. Die Justierung der Korpusseitenwände 3a zur Wand, also der Wandabstand der Korpusseitenwand, kann über eine hier nicht gezeigte horizontale Justierschraube der Korpusseitenwand stattfinden und nicht notwendigerweise über untere Stellfüße.
- Zwischen zwei Korpusseitenwänden 3a werden unten, jeweils vorne und hinten, und oben, jeweils vorne, eine erste Traverse 7a mittels der Schrauben befestigt, welche durch Löcher der Korpusseitenwände 3a hindurchgreifen und an den ersten Traversen 7a angeschraubt sind. Dabei sind an jeder mittleren der Korpusseitenwände 3a beidseitig erste Traversen 7a befestigt, d.h., die Korpuszwischenwände sind jeweils nur durch eine einzige Korpusseitenwand 3a ausgebildet. Die obere erste Traverse 7a kann dabei - je nach Anforderung - hochkant oder flachliegend angeordnet werden. Die Korpusseitenwände 3a können ausschließlich hängend an der Profilschiene 6 gehalten sein oder, wie im Ausführungsbeispiel gezeigt, zusätzlich jeweils mit mindestens einem Stellfuß 13, welcher unterseitig an der vorderen unteren Traverse 7a befestigt ist, auf dem Boden aufstehen.

Im Ergebnis ist der Unterschrankkorpus 2 an der Wand hängend befestigt und steht auf dem Boden auf, wobei an jeder mittleren Korpusseitenwand 3a beidseitig erste Traversen 7a befestigt sind.

Des Weiteren kann die hintere untere Traverse 7a in zwei unterschiedlichen Tiefen montiert werden, so dass z.B. Kabel oder Wasserleitungen dahinter durchgeführt werden können. Die unteren Traversen 7a sind so ausgelegt, dass sie unten einen Blechboden oder auch Holzboden aufnehmen können. Sollte es zum Austritt von Wasser kommen und der Holzboden aufquellen, kann dieser vorteilhaft ohne großen Aufwand ausgetauscht werden. Der Rest des Systems kann erhalten bleiben und ist auch robust gegen Feuchtigkeit.

Anschließend können die beiden von außen sichtbaren, äußeren rechten und linken Korpusseitenwände 3a außenseitig mit hier nicht gezeigten Seitenblenden verkleidet werden, z.B. mithilfe von Öffnungen in der Mitte des Rahmens an der Ober- und Unterseite und einem Adapterwinkel. Bevorzugt weist der Schrankkorpus 2 keine Rückwand auf. Sofern ein beidseitig geschlossenes Schrankfach oder -abteil gewünscht wird, z.B. im Fall eines Mülleimerabteils, können auch die zugehörigen mittleren Unterschrank-Korpusseitenwände 3a mit Seitenblenden verkleidet werden, um so die Rahmenöffnungen 11 der mittleren Unterschrank-Korpusseitenwände 3a zu verschließen. Fachböden oder Auszugsführungen für Schubladen können mithilfe der Löcher 5 in den Unterschrank-Korpusseitenwänden 3a in der gewünschten Höhe zwischen zwei Korpusseitenwänden angeordnet werden. Abschließend werden am Schrankkorpus 2 dann, je nach Anforderung, Drehtüren, Klappen, Schubladen etc. angebracht.

**Fig. 3** zeigt einen aus mehreren Korpusseitenwänden 3a, 3b, 3c, zwei Profilschienen 6 und mehreren Traversen 7a, 7b des Modulbausystems 1 zusammengebauten Küchen-Schrankkorpus 2 mit einem dreispaltigen Unterschrank, einem dreispaltigen Hängeschrank und einem einspaltigen Hochschrank. Für den Zusammenbau des Schrankkorpus 2 sind folgende Montageschritte erforderlich:
- Die beiden Profilschienen 6 werden an der Wand horizontal übereinander, jeweils mit dem freien Profilabschnitt 6b nach oben, befestigt.
- Drei vertikale Unterschrank-Korpusseitenwände 3a werden mit ihren Einhängeaussparungen 4 in den freien Profilabschnitt 6b der unteren Profilschiene 6 eingehängt. Zwei vertikale Hochschrank-Korpusseitenwände 3b werden mit ihren Einhängeaussparungen 4 in den freien Profilabschnitt 6b der oberen Profilschiene 6 eingehängt und, sofern vorhanden, auch mit ihren tieferen Einhängeaussparungen 4 in den freien Profilabschnitt 6b der unteren Profilschiene 6 eingehängt. Statt einer tieferen Einhängeaussparung 4 können die Hochschrank-Korpusseitenwände 3b auch eine rückseitig offene Aussparung aufweisen, in die die untere Profilschiene 6 eingreifen kann. Drei vertikale Hängeschrank-Korpusseitenwände 3c werden mit ihren Einhängeaussparungen 4 in den freien Profilabschnitt 6b der oberen Profilschiene 6 eingehängt. Dabei bildet die rechte Hochschrank-Korpusseitenwand 3b gleichzeitig sowohl die äußere linke Unterschrank-Korpusseitenwand als auch die äußere linke Hängeschrank-Korpusseitenwand.
- Zwischen zwei Unterschrank- und Oberschrank-Korpusseitenwänden 3a, 3b werden unten, jeweils vorne und hinten, und oben, jeweils vorne, eine erste Traverse 7a mittels der Schrauben befestigt, welche durch Löcher der Korpusseitenwände 3a hindurchgreifen und an den ersten Traversen 7a angeschraubt sind. Die obere erste Traverse 7a kann dabei - je nach Anforderung - hochkant oder quer angeordnet werden. Zwischen zwei Hängeschrank-Korpusseitenwänden 3c bzw. der rechten Oberschrank-Korpusseitenwand 3b werden oben und unten jeweils zweite Traversen 7b mittels der Schrauben 8 befestigt, welche durch Löcher der Korpusseitenwände 3b, 3c hindurchgreifen und an den zweiten Traversen 7b angeschraubt sind. Die zweiten Traversen 7b bilden gleichzeitig den Boden und den Oberboden des Hängeschranks; für den bevorzugten Fall, dass die Bodentraverse 7b anders ausgeprägt ist als die Oberbodentraverse 7b, gibt es zwei unterschiedliche zweite Traversen 7b. An jeder mittleren der Korpusseitenwände 3a, 3b, 3c sind somit beidseitig Traversen 7a, 7b befestigt, d.h., die Korpuszwischenwände sind jeweils durch eine einzige Korpusseitenwand 3a, 3b, 3c ausgebildet. Die Unterschrank- und Oberschrank-Korpusseitenwände 3a, 3b können ausschließlich hängend an den Profilschienen 6 gehalten sein oder, wie im Ausführungsbeispiel gezeigt, zusätzlich jeweils mit mindestens einem Stellfuß 13, welcher unterseitig an der vorderen unteren Traverse 7a befestigt ist, auf dem Boden aufstehen. Über den höhenverstellbaren Stellfuß 13 kann die Korpusseitenwand 3a, 3b, 3c in der Höhe ausgerichtet werden. Über das Einhängen oben und den unteren Stellfuß 13 ist es möglich, das System auch frei hängend einzusetzen und auszurichten. Ist die Wand nicht stabil genug, kann unterseitig auch an der hinteren unteren Traverse 7a ein höhenverstellbarer Stellfuß 13 angebracht werden; somit verteilt sich das Gewicht und hängt nicht ausschließlich an der Profilschiene 6.

Im Ergebnis ist der Schrankkorpus 2 an der Wand hängend befestigt und steht auf dem Boden auf, wobei an jeder mittleren Korpusseitenwand 3a, 3b, 3c beidseitig Traversen 7a, 7b befestigt sind.

**Fign. 4a-4d** zeigen einen aus mehreren Korpusseitenwänden 3a, 3b, 3c, zwei hier zweiteiligen Profilschienen 6 und mehreren Traversen 7a, 7b des Modulbausystems 1 zusammengebauten Küchen-Schrankkorpus 2 mit einem zweispaltigen Unterschrank, einem zweispaltigen Hängeschrank und einem zweispaltigen Hochschrank. Die Montage erfolgt analog zu Fig. 3 mit dem Unterschied, dass in Fig. 4a die äußere linke Unterschrank-Korpusseitenwand durch eine separate Unterschrank-Korpusseitenwand 3a und die äußere linke Hängeschrank-Korpusseitenwand durch eine separate Hängeschrank-Korpusseitenwand 3c gebildet sind. Außerdem sind die Profilschienen 6 bei einer Länge über z.B. 1,8 m geteilt und mittels einer Puzzleteilverbindung verbunden. Diese Verbindung führt zu einer nivellierten Fortführung der Profilschiene 6 an der Wand.

Wie in Fig. 4a am Beispiel einer Unterschrank- und einer Hängeschrank-Korpusseitenwand 3a, 3c gezeigt, können eine oder mehrere mittlere Korpusseitenwände 3a, 3b, 3c mit inneren Seitenblenden 14, z.B. aus Metall, über eine möglichst werkzeuglose Verbindung (z.B. Zapfen/Langloch-Verbindung) verkleidet werden, um so die Rahmenöffnungen 11 der mittleren Korpusseitenwände zu verschließen und beispielsweise ein beidseitig geschlossenes Schrankfach oder -abteil bereitzustellen. Außerdem sind optional zwischen den Hängeschrank-Korpusseitenwänden 3c Rückwände 15, z.B. aus Metall, befestigt.

In Fign. 4b-4c sind mithilfe der Löcher 5 in den Korpusseitenwänden 3a, 3b, 3c zusätzlich Fachböden **16** oder Auszugsführungen für Schubladen in der gewünschten Höhe zwischen zwei Korpusseitenwänden befestigt. Die von außen sichtbaren Korpusseitenwände 3a, 3b, 3c sind außenseitig mit äußeren Seitenblenden **17** verkleidet. Bevorzugt weist der Schrankkorpus 2 keine Rückwand auf. Je nach Anforderung sind am Schrankkorpus 2 noch Drehtüren, Klappen und Schubladen **18** angebracht. Außerdem liegt auf den Unterschrank-Korpusseitenwänden 3a eine Arbeitsplatte **19** auf. Die Unter- und Hochschränke weisen bevorzugt keine Rückwand auf.

Im Ergebnis ist der Schrankkorpus 2 an der Wand hängend befestigt und steht auf dem Boden auf, wobei die Unter-, Hoch- und Hängeschränke sich keine Korpusseitenwand teilen, sondern jeweils einen eigenen Schrankkorpus ausbilden.

Statt wie oben beschrieben mittels Schrauben, können die Traversen 7a, 7b auch unmittelbar, insbesondere werkzeuglos, durch eine kraft- und formschlüssige Verbindung (z.B. Zapfen/Langloch-Verbindung) an den Korpusseitenwänden 3a, 3b, 3c befestigt sein.

## Patentansprüche

1. An einer Wand befestigter Schrankkorpus (2), zusammengebaut in Endlosbauweise aus
- mehreren rechteckigen Korpusseitenwänden (3a, 3b, 3c) aus Metall, die jeweils oben an ihrer Rückseite eine nach unten offene Einhängeaussparung (4) und beidseitig Löcher (5) aufweisen,
- mindestens einer Montageschiene (6), insbesondere Profilschiene, aus Metall zur horizontalen Befestigung an einer Wand, die einen ersten Schienenabschnitt (6a) zur Anlage und Befestigung an der Wand und einen parallelbeabstandet zum ersten Schienenabschnitt (6a) verlaufenden freien Schienenabschnitt (6b) zum Einhängen der Einhängeaussparungen (4) von Korpusseitenwänden (3a, 3b, 3c) aufweist, und
- mehreren Traversen (7a, 7b) aus Metall zur Befestigung jeweils zwischen zwei Korpusseitenwänden (3a, 3b, 3c),
wobei die Montageschiene (6) an der Wand horizontal mit dem freien Schienenabschnitt (6b) nach oben befestigbar ist, wobei die vertikal ausgerichteten Korpusseitenwände (3a, 3b, 3c) einerseits an ihrer Rückseite mit ihren nach unten offenen Einhängeaussparungen (4) in den freien Schienenabschnitt (6b) der Montageschiene (6) eingehängt sind und andererseits jeweils mit mindestens einem Stellfuß (13), welcher ausschließlich unterseitig an einer vorderseitigen Traverse (7a) oder unterseitig an den vorderen unteren Ecken der Korpusseitenwand (3a, 3b) befestigt ist, auf dem Boden aufstehen, und wobei zwischen zwei Korpusseitenwänden (3a, 3b, 3c) oben und unten jeweils mindestens eine Traverse (7a, 7b) befestigt ist.

2. An einer Wand befestigter Schrankkorpus nach Anspruch 1, **dadurch gekennzeichnet, dass** eine Hochschrank-Korpusseitenwand (3b) gleichzeitig eine Unterschrank- und/oder Hängeschrank-Korpuswand ausbildet.

3. An einer Wand befestigter Schrankkorpus nach Anspruch 1 oder 2, **dadurch gekennzeichnet, dass** die Korpusseitenwände (3a, 3b, 3c) jeweils als ein insbesondere mehrteilig zusammengesetzter Metallrahmen mit zwei horizontalen Rahmenholmen (9), mit zwei vertikalen Rahmenholmen (10) und mit mindestens einer Rahmenöffnung (11) sowie optional mit mindestens einem vertikalen Mittelholm (12) und/oder mit mindestens einem horizontalen Querholm (20) ausgebildet sind.

4. An einer Wand befestigter Schrankkorpus nach einem der vorhergehenden Ansprüche, **dadurch gekennzeichnet, dass** die mehreren Korpusseitenwände durch mehrere, insbesondere baugleiche Unterschrank-Korpusseitenwände (3a) und/oder durch mehrere, insbesondere baugleiche Hochschrank-Korpusseitenwände (3b) und/oder durch mehrere, insbesondere baugleiche Hängeschrank-Korpusseitenwände (3c) gebildet sind.

5. An einer Wand befestigter Schrankkorpus nach Anspruch 3 und 4, **dadurch gekennzeichnet, dass** die Unterschrank-Korpusseitenwände (3a) mindestens einen vertikalen Mittelholm (12) aufweisen.

6. An einer Wand befestigter Schrankkorpus system nach einem der Ansprüche 4 bis 5, **dadurch gekennzeichnet, dass** die Hochschrank-Korpusseitenwände (3b) mindestens einen vertikalen Mittelholm (12) und/oder einen horizontalen Querholm (20) aufweisen.

7. An einer Wand befestigter Schrankkorpus nach einem der Ansprüche 4 bis 6, **dadurch gekennzeichnet, dass** die Metallrahmen der Hängeschrank-Korpusseitenwände (3c) eine geringere Tiefe als die Metallrahmen der Hochschrank-Korpusseitenwände (3b) aufweisen und dass die Metallrahmen der Hochschrank-Korpusseitenwände (3b) einen auf der geringeren Tiefe angeordneten vertikalen Mittelholm (12) aufweisen.

8. An einer Wand befestigter Schrankkorpus nach einem der vorhergehenden Ansprüche, **dadurch gekennzeichnet, dass** die Korpusseitenwände (3a, 3b, 3c) jeweils als ein einstückiges Blech mit mindestens einer Wandöffnung (11) ausgebildet sind.

9. An einer Wand befestigter Schrankkorpus nach einem der vorhergehenden Ansprüche, **dadurch gekennzeichnet, dass** die Korpusseitenwände (3a, 3b, 3c) beidseitig jeweils mindestens zwei vertikale Reihen von Löchern (5) zur Befestigung von Funktionselementen (16) aufweisen.

10. An einer Wand befestigter Schrankkorpus nach einem der Ansprüche 4 bis 7, **dadurch gekennzeichnet, dass** die Tiefe der Traversen (7a) für die Unterschrank- oder Hochschrank-Korpusseitenwände (3a, 3b) höchstens 50%, bevorzugt höchstens 25%, der Tiefe der zugehörigen Korpusseitenwände, beträgt.

11. An einer Wand befestigter Schrankkorpus nach einem der Ansprüche 4 bis 7, **dadurch gekennzeichnet, dass** die Tiefe der Traversen (7b) für die Hängeschrank-Korpusseitenwände (3c) der Tiefe der Hängeschrank-Korpusseitenwände (3c) entspricht.

12. An einer Wand befestigter Schrankkorpus nach einem der vorhergehenden Ansprüche, **dadurch gekennzeichnet, dass** die Traversen (7a, 7b) an den Korpusseitenwänden (3a, 3b, 3c) unmittelbar, insbesondere werkzeuglos, befestigbar sind oder mittels separaten Befestigungselementen befestigbar, insbesondere verschraubbar sind.

## Claims

1. Wall-mounted cabinet body (2) assembled in endless construction from
- a plurality of rectangular body side walls (3a, 3b, 3c) made of metal and each having, at the top of their rear side, an open-bottom hanging recess (4) and, on both sides, holes (5),
- at least one assembly rail (6), in particular profile rail, made of metal for horizontal mounting on a wall and having a first rail portion (6a) for butting against, and mounting on, the wall and a free rail portion (6b) for suspending the hanging recess (4) of the body side walls (3a, 3b, 3c), the free rail portion (6b) running parallel to, and at a distance from, the first rail portion (6a), and
- a plurality of crossmembers (7a, 7b) made of metal for fastening in each case between two body side walls (3a, 3b, 3c),
wherein the assembly rail (6) can be mounted on the wall horizontally with the free rail portion (6b) upwards, wherein the vertically oriented body side walls (3a, 3b, 3c), on the one hand, are suspended at their rear side, by way of their open-bottom hanging recess (4), in the free rail portion (6b) of the assembly rail (6) and, on the other hand, rest on the floor in each case by way of at least one adjustable foot (13), which is fastened exclusively on the underside of a front crossmember (7a) or on the underside of the front lower corners of the body side wall (3a, 3b), and wherein in each case at least one crossmember (7a, 7b) is fastened at the top and bottom between two body side walls (3a, 3b, 3c).

2. Wall-mounted cabinet body according to claim 1, **characterized in that** a tall-cabinet body side wall (3b) forms, at the same time, a base and/or cupboard body wall.

3. Wall-mounted cabinet body according to claim 1 or 2, **characterized in that** the body side walls (3a, 3b, 3c) are each designed in the form of an in particular multi-part metal frame having two horizontal frame members (9), having two vertical frame members (10) and having at least one frame opening (11) and also optionally having at least one vertical central member (12) and/or having at least one horizontal transverse member (20).

4. Wall-mounted cabinet body according to one of the preceding claims, **characterized in that** the plurality of body side walls are formed by a plurality of in particular identical base body side walls (3a) and/or by a plurality of in particular identical tall-cabinet body side walls (3b) and/or by a plurality of in particular identical cupboard body side walls (3c).

5. Wall-mounted cabinet body according to claims 3 and 4, **characterized in that** the base body side walls (3a) have at least one vertical central member (12).

6. Wall-mounted cabinet body according to one of claims 4 to 5, **characterized in that** the tall-cabinet body side walls (3b) have at least one vertical central member (12) and/or a horizontal transverse member (20).

7. Wall-mounted cabinet body according to one of claims 4 to 6, **characterized in that** the metal frames of the cupboard body side walls (3c) have a smaller depth than the metal frames of the tall-cabinet body side walls (3b), and **in that** the metal frames of the tall-cabinet body side walls (3b) have a vertical central member (12) arranged at the location of the smaller depth.

8. Wall-mounted cabinet body according to one of the preceding claims, **characterized in that** the body side walls (3a, 3b, 3c) are each designed in the form of a single-piece metal panel with at least one wall opening (11).

9. Wall-mounted cabinet body according to one of the preceding claims, **characterized in that** the body side walls (3a, 3b, 3c) each have, on both sides, at least two vertical rows of holes (5) for the fastening of functional elements (16).

10. Wall-mounted cabinet body according to one of claims 4 to 7, **characterized in that** the depth of the crossmembers (7a) for the base or tall-cabinet body side walls (3a, 3b) are at most 50%, preferably at most 25%, of the depth of the associated body side walls.

11. Wall-mounted cabinet body according to one of claims 4 to 7, **characterized in that** the depth of the crossmembers (7b) for the cupboard body side walls (3c) corresponds to the depth of the cupboard body side walls (3c).

12. Wall-mounted cabinet body according to one of the preceding claims, **characterized in that** the crossmembers (7a, 7b) can be fastened on the body side walls (3a, 3b, 3c) directly, in particular without any tools being used, or can be fastened, in particular screwed, thereon by means of separate fastening elements.

## Revendications

1. Corps d'armoire (2) fixé à une paroi, assemblé suivant un mode de construction sans fin comprenant
- plusieurs cloisonnements latéraux rectangulaires (3a, 3b, 3c) dudit corps, constitués d'un métal et munis, respectivement, d'un évidement d'accrochage (4) ouvert vers le bas en partie haute de leur face postérieure, et de trous (5) pratiqués de part et d'autre,
- au moins un rail de montage (6), en particulier un rail profilé en métal dévolu à la fixation horizontale à une paroi, pourvu d'un premier tronçon (6a) conçu pour venir en applique contre ladite paroi et pour être fixé à cette dernière, et d'un tronçon libre (6b) qui s'étend parallèlement à distance dudit premier tronçon (6a) du rail et est affecté à la suspension des évidements d'accrochage (4) de cloisonnements latéraux (3a, 3b, 3c) du corps, et
- plusieurs traverses (7a, 7b) en métal, conçues pour être fixées entre deux cloisonnements latéraux respectifs (3a, 3b, 3c) dudit corps,
ledit rail de montage (6) pouvant être fixé horizontalement à la paroi, avec le tronçon libre (6b) dudit rail pointant vers le haut,
sachant que les cloisonnements latéraux (3a, 3b, 3c) du corps, orientés verticalement, sont suspendus d'une part dans le tronçon libre (6b) dudit rail de montage (6) au niveau de leur face postérieure, par leurs évidements d'accrochage (4) ouverts vers le bas, et se dressent d'autre part sur le sol à l'aide d'au moins un pied respectif de réglage (13) qui est fixé, exclusivement, à la face inférieure d'une traverse (7a) antérieure ou à la face inférieure des coins inférieurs antérieurs du cloisonnement latéral (3a, 3b) du corps, et sachant qu'au moins une traverse (7a, 7b) est fixée à chaque fois, en partie haute et en partie basse, entre deux cloisonnements latéraux (3a, 3b, 3c) dudit corps.

2. Corps d'armoire fixé à une paroi, selon la revendication 1, **caractérisé par le fait qu'**un cloisonnement latéral (3b) de corps d'armoire haute constitue, simultanément, un cloisonnement de corps d'armoire basse et/ou de corps d'armoire suspendue.

3. Corps d'armoire fixé à une paroi, selon la revendication 1 ou 2, **caractérisé par le fait que** les cloisonnements latéraux (3a, 3b, 3c) dudit corps sont réalisés, à chaque fois, sous la forme d'un cadre métallique notamment assemblé en plusieurs parties, comprenant deux longerons horizontaux d'encadrement (9), deux longerons verticaux d'encadrement (10) et au moins une ouverture d'encadrement (11), ainsi, le cas échéant, qu'au moins un longeron médian (12) vertical et/ou au moins un longeron transversal (20) horizontal.

4. Corps d'armoire fixé à une paroi, selon l'une des revendications précédentes, **caractérisé par le fait que** les nombreux cloisonnements latéraux dudit corps sont constitués de plusieurs cloisonnements latéraux (3a) de corps d'armoire basse, notamment d'organisation structurelle identique, et/ou de plusieurs cloisonnements latéraux (3b) de corps d'armoire haute, notamment d'organisation structurelle identique, et/ou de plusieurs cloisonnements latéraux (3c) de corps d'armoire suspendue, notamment d'organisation structurelle identique.

5. Corps d'armoire fixé à une paroi, selon les revendications 3 et 4, **caractérisé par le fait que** les cloisonnements latéraux (3a) de corps d'armoire basse sont pourvus d'au moins un longeron médian (12) vertical.

6. Corps d'armoire fixé à une paroi, selon l'une des revendications 4 à 5, **caractérisé par le fait que** les cloisonnements latéraux (3b) de corps d'armoire haute sont au moins dotés d'un longeron médian (12) vertical et/ou d'un longeron transversal (20) horizontal.

7. Corps d'armoire fixé à une paroi, selon l'une des revendications 4 à 6, **caractérisé par le fait que** les cadres métalliques des cloisonnements latéraux (3c) de corps d'armoire suspendue présentent une profondeur moindre que celle des cadres métalliques des cloisonnements latéraux (3b) de corps d'armoire haute ; et **par le fait que** les cadres métalliques desdits cloisonnements latéraux (3b) de corps d'armoire haute sont nantis d'un longeron médian vertical (12) disposé à ladite profondeur moindre.

8. Corps d'armoire fixé à une paroi, selon l'une des revendications précédentes, **caractérisé par le fait que** les cloisonnements latéraux (3a, 3b, 3c) dudit corps sont réalisés, à chaque fois, sous la forme d'une tôle monobloc percée d'au moins une ouverture murale (11).

9. Corps d'armoire fixé à une paroi, selon l'une des revendications précédentes, **caractérisé par le fait que** les cloisonnements latéraux (3a, 3b, 3c) dudit corps sont respectivement munis, de part et d'autre, d'au moins deux rangées verticales de trous (5) dédiés à la fixation d'éléments fonctionnels (16).

10. Corps d'armoire fixé à une paroi, selon l'une des revendications 4 à 7, **caractérisé par le fait que** la profondeur des traverses (7a), destinées aux cloisonnements latéraux (3a, 3b) de corps d'armoire basse ou de corps d'armoire haute, représente au maximum 50 %, de préférence au maximum 25 % de la profondeur des cloisonnements latéraux associés dudit corps.

11. Corps d'armoire fixé à une paroi, selon l'une des revendications 4 à 7, **caractérisé par le fait que** la profondeur des traverses (7b), destinées aux cloisonnements latéraux (3c) de corps d'armoire suspendue, correspond à la profondeur desdits cloisonnements latéraux (3c) de corps d'armoire suspendue.

12. Corps d'armoire fixé à une paroi, selon l'une des revendications précédentes, **caractérisé par le fait que** les traverses (7a, 7b) situées sur les cloisonnements latéraux (3a, 3b, 3c) dudit corps peuvent être fixées directement, sans outil en particulier, ou peuvent être fixées, notamment vissées au moyen d'éléments de fixation distincts.
